# EUROPÄISCHE PATENTANMELDUNG

(11) **EP 3 045 676 A1**
(43) Veröffentlichungstag der Anmeldung: **20.07.2016**
(21) Anmeldenummer: 15150919.7
(22) Anmeldetag: 13.01.2015
(51) Int. Cl.: F01D 17/08, F04D 27/00

(54) **Verfahren zur Vermeidung eines rotierenden Strömungsabrisses**

(71) Anmelder: Siemens Aktiengesellschaft, 80333 München (DE)
(72) Erfinder: Engler, Thorsten, 47447 Moers (DE); Karaöz, Tuncay, 45889 Gelsenkirchen (DE); Over, Maarten, 40883 Ratingen (DE); Scuritti, Stefano, 45479 Mülheim an der Ruhr (DE); Stapper, Martin, 47475 Kamp-Lintfort (DE); Weidner, Frank, 45481 Mülheim an der Ruhr (DE)

(57) **Zusammenfassung**

Ein Verfahren (200) zur Vermeidung eines rotierenden Strömungsabrisses in einem Betriebszustand eines Verdichters für eine Gasturbine soll einen unterbrechungsfreien Betrieb bei hoher betrieblicher Sicherheit des Verdichters erlauben. Dazu umfasst es die Schritte:
- Betreiben des Verdichters in dem Betriebszustand,
- Erfassen einer Schwingungsgröße (202, 204, 206) in einem Bereich des Verdichters, und
- Einleiten einer Gegenmaßnahme (212, 214, 216) nach Erkennen eines rotierenden Strömungsabrisses (210) anhand der erfassten Schwingungsgröße.

## Beschreibung

Die Erfindung betrifft ein Verfahren zur Vermeidung eines rotierenden Strömungsabrisses in einem Betriebszustand eines Verdichters für eine Gasturbine. Sie betrifft weiter einen Verdichter für eine Gasturbine.

Eine Gasturbine ist eine Strömungsmaschine, in der ein heißes und komprimiertes Gas entspannt und so thermische in mechanische Energie umgewandelt wird. Das Heißgas entsteht durch Verbrennung eines gasförmigen oder flüssigen Treibstoffs in einer Brennkammer, der weiterhin komprimierte Luft aus einem vorgeschalteten Verdichter zugeführt wird. Die gewonnene Energie wird beispielsweise in Kraftwerken zum Antrieb eines Generators verwendet, wobei ein Teil der Energie bei der Gasturbine auch zum Antrieb des Verdichters vorgesehen ist.

Im Verdichter kann es in bestimmten Betriebszuständen zu einer teilweisen oder vollständigen Ablösung der Luftströmung an einzelnen Verdichterschaufeln kommen. Dieser Strömungsabriss rotiert entgegen der Verdichterdrehrichtung und wird daher auch als "rotating stall" bezeichnet. Dies führt zu einem Leistungsabfall des Verdichters. Dabei kann der Massenstrom für eine stabile Verbrennung in der Brennkammer bereits zu gering werden und im Verdichter wird vergleichsweise zu wenig Druck aufgebaut. Zudem werden die Verdichterschaufeln bereits zu Schwingungen angeregt, was zu Schaufelbrüchen führen kann. Die Verdichterschaufeln werden beim "rotating stall" großen Biegewechselspannungen und hohen Temperaturen ausgesetzt.

Sekundäre Phänomene können weiterhin zu starken Verbrennungsschwingungen mit hohen Wechseldrücken und Brennkammerbeschleunigungen führen. Zwar ist es beispielsweise aus der DE 10 2004 052 433 A1 und der EP 2 239 505 A1 bekannt, diese auf die Brennkammer bezogenen Wechseldrücke zu messen. Eine Detektion des "rotating stall" findet aber bislang nicht statt.

Es ist daher Aufgabe der Erfindung, ein Verfahren und einen Verdichter der eingangs genannten Art anzugeben, welche einen unterbrechungsfreien Betrieb bei hoher betrieblicher Sicherheit des Verdichters erlauben.

Diese Aufgabe wird bezüglich des Verfahrens erfindungsgemäß gelöst durch ein Verfahren mit den Schritten:
- Betreiben des Verdichters in dem Betriebszustand,
- Erfassen einer Schwingungsgröße in einem Bereich des Verdichters, und
- Einleiten einer Gegenmaßnahme nach Erkennen eines rotierenden Strömungsabrisses anhand der erfassten Schwingungsgröße.

Die Erfindung geht dabei von der Überlegung aus, dass ein zuverlässigerer Betrieb des Verdichters und der Gasturbine dadurch erreicht werden könnte, dass der "rotating stall" frühzeitig erkannt wird. Hierbei wurde erkannt, dass dieser anhand auffälliger Änderungen im Frequenzspektrum von Schwingungen im Bereich des Verdichters detektiert werden kann. Daher kann über eine entsprechende Mustererkennung der einsetzende rotierende Strömungsabriss detektiert und durch Einleitung entsprechender Gegenmaßnahmen vermindert werden. Eine Notabschaltung der Gasturbine wird so vermieden.

Der oben erwähnte Betriebszustand, in dem der "rotating stall" verhindert werden soll, ist in vorteilhafter Ausgestaltung des Verfahrens das Anfahren des Verdichters. Gerade beim Startvorgang des Verdichters und der Gasturbine ist es nämlich notwendig, dass ein ausreichender Luftmassenstrom in der Brennkammer und in der Turbine zur Verfügung steht. Das Auftreten eines "rotating stall" würde hier zu einem Abbruch des Startvorgangs führen, was durch das beschriebene Verfahren vermieden werden kann.

Die gemessene und zur Detektierung des "rotating stall" verwendete Schwingungsgröße ist vorteilhafterweise ein Wechseldruck im Bereich des Verdichters.

Der Bereich des Verdichters, in dem diese Schwingungsgröße und insbesondere der Wechseldruck erfasst wird, ist vorteilhafterweise eine Verdichterentnahme. Derartige Verdichterentnahmen dienen zur Entnahme von Druckluft auf verschiedenen Druckniveaus, die dann z. B. zur Kühlung verwendet wird. Durch Anbringung einer entsprechenden Messeinrichtung in einer Verdichterentnahme ist daher ein direkter Rückschluss auf Schwingungen insbesondere der Druckverhältnisse im Verdichter möglich.

Bezüglich des Verdichters wird die Aufgabe daher auch gelöst, indem der Verdichter eine Wechseldruckmesseinrichtung in einer Verdichterentnahme umfasst.

In weiterer vorteilhafter Ausgestaltung des Verfahrens umfasst dieses die weiteren Schritte:
- Erfassen mindestens eines Wechseldrucks an einem Brennerflansch, und
- Erkennen eines rotierenden Strömungsabrisses zusätzlich anhand des erfassten Wechseldrucks.

In noch weiterer vorteilhafter Ausgestaltung des Verfahrens umfass dieses die weiteren Schritte:
- Erfassen mindestens einer Brennkammerbeschleunigung an einem Gehäuse, und
- Erkennen eines rotierenden Strömungsabrisses zusätzlich anhand der erfassten Brennkammerbeschleunigung.

Der mindestens eine Wechseldruck am Brennerflansch, mit dem der Wechseldruck im Brennkammerbereich gemessen wird, sowie das Erfassen der mindestens einen Brennkammerbeschleunigung am Gehäuse bieten weitere Messdaten, die zur Verbesserung der Erkennung eines beginnenden "rotating stall" verwendet werden können.

Das Erfassen der Schwingungsgröße umfasst weiterhin vorteilhafterweise ein Erfassen mehrerer Frequenzbänder, d. h. die erfasste Schwingungsgröße wird z. B. mittels einer Fourierzerlegung in ihre Frequenzbestandteile aufgespalten und im Frequenzraum mittels der bereits erwähnten Mustererkennung analysiert.

Insbesondere werden dabei insbesondere beim Startvorgang vorteilhafterweise die Frequenzbänder um 40 Hz und/oder um 60 Hz und/oder um 80 Hz erfasst, d. h. Frequenzbänder, in denen die genannten Frequenzen liegen. Während des Betriebes sind die Anregungsfrequenzen 1300 bis 4500 Hz zu beobachten. Die Anregungsfrequenzen ergeben sich durch die Anzahl der Schaufeln multipliziert mit der Drehzahl.

Das jeweilige Frequenzband weist dabei vorteilhafterweise eine Breite von 10 Hz auf, d. h. bezogen auf die genannten Frequenzen erfolgt beispielsweise eine Frequenzbandanalyse bei 40, 60 und 80 Hz, jeweils in einem Band von +/-5 Hz.

Sobald ein beginnender "rotating stall" mittels z. B. der Mustererkennung in den genannten Frequenzbändern detektiert ist, sollte dieser mit unterschiedlichen Gegenmaßnahmen vermindert werden. So wird vorteilhafterweise als Gegenmaßnahme das Schließen einer Verdichtervorleitschaufel insbesondere unterhalb der Anfahrposition eingeleitet.

In alternativer oder zusätzlicher vorteilhafter Ausgestaltung des Verfahrens wird weiterhin als Gegenmaßnahme das Reduzieren einer Brennstoffmenge in die dem Verdichter nachgeschaltete Brennkammer der Gasturbine eingeleitet.

In weiterer alternativer oder zusätzlicher vorteilhafter Ausgestaltung des Verfahrens wird als Gegenmaßnahme das Öffnen einer Abblaseklappe, d. h. einer Vorrichtung zum Abblasen von Verdichterluft vor Eintritt in die Brennkammer eingeleitet.

Ein Verdichter für eine Gasturbine umfasst vorteilhafterweise eine Steuereinrichtung, ausgelegt zum Ausführen des beschriebenen Verfahrens.

Eine Gasturbine umfasst vorteilhafterweise einen hier beschriebenen Verdichter.

Die mit der Erfindung erzielten Vorteile bestehen insbesondere darin, dass durch die frühzeitige Erkennung des "rotating stall" mittels Schwingungsanalyse insbesondere des Wechseldrucks im Verdichter ein Abbruch eines Gasturbinenstarts verhindert werden kann. Durch die optimierte Betriebsweise werden starke Wechseldrücke und Beschleunigungen vermieden, die andernfalls zu Schäden an der Gasturbine und ihrem Verdichter führen könnten.

Ein Ausführungsbeispiel der Erfindung wird anhand einer Zeichnung näher erläutert. Darin zeigen:
- FIG 1: einen teilweisen Längsschnitt durch eine Gasturbine, und
- FIG 2: ein Ablaufdiagramm eines Verfahrens zur Vermeidung eines rotierenden Strömungsabrisses.

Gleiche Teile sind in allen Figuren mit denselben Bezugszeichen versehen.

Die FIG 1 zeigt eine Gasturbine 100 in einem Längsteilschnitt. Eine Gasturbine 100 ist eine Strömungsmaschine, welche die innere Energie (Enthalpie) eines strömenden Fluids (Flüssigkeit oder Gas) in Rotationsenergie und letztlich in mechanische Antriebsenergie umwandelt.

Die Gasturbine 100 weist im Inneren einen um eine Rotationsachse 102 (Axialrichtung) drehgelagerten Rotor 103 auf, der auch als Turbinenläufer bezeichnet wird. Entlang des Rotors 103 folgen aufeinander ein Ansauggehäuse 104, ein Verdichter 105, eine torusartige Brennkammer 110, insbesondere Ringbrennkammer 106, mit mehreren koaxial angeordneten Brennern 107, eine Turbine 108 und das Abgasgehäuse 109.

Die Ringbrennkammer 106 kommuniziert mit einem ringförmigen Heißgaskanal 111. Dort bilden beispielsweise vier hintereinander geschaltete Turbinenstufen 112 die Turbine 108. Jede Turbinenstufe 112 ist aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125. Die Schaufeln 120, 130 sind leicht gekrümmt profiliert, ähnlich einer Flugzeugtragfläche.

Die Leitschaufeln 130 sind dabei am Stator 143 befestigt, wohingegen die Laufschaufeln 120 einer Reihe 125 mittels einer Turbinenscheibe 133 am Rotor 103 angebracht sind. Die Laufschaufeln 120 bilden somit Bestandteile des Rotors oder Läufers 103. An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120.

Dem Fluidstrom wird durch die möglichst wirbelfreie laminare Umströmung der Turbinenschaufeln 120, 130 ein Teil seiner inneren Energie entzogen, der auf die Laufschaufeln 120 der Turbine 108 übergeht. Über diese wird dann der Rotor 103 in Drehung versetzt, wodurch zunächst der Verdichter 105 angetrieben wird. Die nutzbare Leistung wird an die nicht dargestellte Arbeitsmaschine abgegeben.

Der Verdichter 105 weist eine Anzahl nicht näher dargestellter Entnahmen für verdichtete Luft auf. Diese sind in verschiedenen Stufen des Verdichters 105 angeordnet, so dass Druckluft auf verschiedenen Druckniveaus entnommen werden kann. Diese wird dann z. B. zur Kühlung in der Turbine 108 verwendet.

Die in FIG 1 dargestellte Gasturbine 100 ist zur Vermeidung eines rotierenden Strömungsabrisses ("rotating stall") insbesondere im Startvorgang ausgebildet. Hierzu weist die Gasturbine 100 eine Vorrichtung zur dynamischen Wechseldruckmessung am Flansch eines der Brenner 107, eine Vorrichtung zur Messung der Beschleunigung der Brennkammer 106 am Gehäuse 138 sowie eine Vorrichtung zur dynamischen Wechseldruckmessung in den Entnahmen des Verdichters 105 angeordnet (alle nicht dargestellt). Deren Signale werden an eine ebenfalls nicht näher dargestellte Steuereinrichtung der Gasturbine 100 weitergeleitet, die zum Ausführen des im Folgenden beschriebenen Verfahrens ausgelegt ist.

FIG 2 zeigt ein schematisches Ablaufdiagramm des Verfahrens 200 zur Vermeidung eines rotierenden Strömungsabrisses im Verdichter 105. Im Startprozess der Gasturbine 100 wird nach deren Anfahren das Verfahren 200 permanent oder alternativ zyklisch durchgeführt. In Schritt 202 erfolgt eine Erfassung des dynamischen Wechseldrucks am Flansch eines der Brenner 107 mit der beschriebenen Vorrichtung. Parallel dazu erfolgt in Schritt 204 eine Erfassung der Beschleunigung der Brennkammer 106 am Gehäuse 138 mit der beschriebenen Vorrichtung. Parallel dazu erfolgt in Schritt 206 eine Erfassung des dynamischen Wechseldrucks in den Entnahmen des Verdichters 105 mit den beschriebenen Vorrichtungen.

In Schritt 208 werden die erfassten Größen einer Frequenzanalyse unterzogen. Es werden von jeder Größe Frequenzbänder von 35 bis 45 Hz, 55 bis 65 Hz und 75 bis 85 Hz gebildet. In Schritt 210 erfolgt eine Mustererkennung in den genannten Frequenzbändern. Hier werden auffällige Änderungen gesucht, die auf einen beginnenden "rotating stall" hindeuten. Sobald in Schritt 210 ein beginnender "rotating stall" erkannt wird, werden in den Schritten 212, 214 und 216 parallel mehrere Gegenmaßnahmen ausgelöst.

In Schritt 212 erfolgt das Schließen einer Verdichtervorleitschaufel des Verdichters 105, d. h. einer eintrittsseitigen Leitschaufel im Verdichter 105. In Schritt 214 wird die Brennstoffmenge zu den Brennern 107 reduziert. In Schritt 216 wird eine nicht näher dargestellte Abblaseklappe geöffnet, durch die Luft aus dem Verdichter 105 entweichen kann. Durch diese Maßnahmen wird der "rotating stall" verhindert.

## Patentansprüche

1. Verfahren (200) zur Vermeidung eines rotierenden Strömungsabrisses in einem Betriebszustand eines Verdichters (105) für eine Gasturbine (100), mit den Schritten:
- Betreiben des Verdichters in dem Betriebszustand,
- Erfassen einer Schwingungsgröße (202, 204, 206) in einem Bereich des Verdichters (105), und
- Einleiten einer Gegenmaßnahme (212, 214, 216) nach Erkennen eines rotierenden Strömungsabrisses (210) anhand der erfassten Schwingungsgröße.

2. Verfahren (200) nach Anspruch 1, bei dem der Betriebszustand das Anfahren des Verdichters (105) ist.

3. Verfahren (200) nach einem der vorhergehenden Ansprüche, bei dem die Schwingungsgröße ein Wechseldruck ist.

4. Verfahren (200) nach einem der vorhergehenden Ansprüche, bei dem der Bereich des Verdichters (105) eine Verdichterentnahme ist.

5. Verfahren (200) nach einem der vorhergehenden Ansprüche, mit den weiteren Schritten:
- Erfassen mindestens eines Wechseldrucks an einem Brennerflansch (202), und
- Erkennen eines rotierenden Strömungsabrisses (210) zusätzlich anhand des erfassten Wechseldrucks.

6. Verfahren (200) nach einem der vorhergehenden Ansprüche, mit den weiteren Schritten:
- Erfassen mindestens einer Brennkammerbeschleunigung an einem Gehäuse (204), und
- Erkennen eines rotierenden Strömungsabrisses (210) zusätzlich anhand der erfassten Brennkammerbeschleunigung.

7. Verfahren (200) nach einem der vorhergehenden Ansprüche, bei dem das Erfassen der Schwingungsgröße (202, 204, 206) ein Erfassen mehrerer Frequenzbänder (208) umfasst.

8. Verfahren (200) nach Anspruch 7, bei dem die Frequenzbänder um 40 Hz und/oder um 60 Hz und/oder um 80 Hz erfasst werden.

9. Verfahren (200) nach Anspruch 8, bei dem das jeweilige Frequenzband eine Breite von 10 Hz aufweist.

10. Verfahren (200) nach einem der vorhergehenden Ansprüche, bei dem als Gegenmaßnahme das Schließen einer Verdichtervorleitschaufel (212) eingeleitet wird.

11. Verfahren (200) nach einem der vorhergehenden Ansprüche, bei dem als Gegenmaßnahme das Reduzieren einer Brennstoffmenge (214) eingeleitet wird.

12. Verfahren (200) nach einem der vorhergehenden Ansprüche, bei dem als Gegenmaßnahme das Öffnen einer Abblaseklappe (216) eingeleitet wird.

13. Verdichter (105) für eine Gasturbine (100), umfassend eine Steuereinrichtung, ausgelegt zum Ausführen des Verfahrens (200) nach einem der vorhergehenden Ansprüche.

14. Verdichter (105) für eine Gasturbine (100), umfassend eine Wechseldruckmesseinrichtung in einer Verdichterentnahme.

15. Gasturbine (100) mit einem Verdichter (105) nach Anspruch 13 oder 14.
